# DEMANDE DE BREVET EUROPEEN

(11) **EP 0 032 478 A1**
(43) Date de publication de la demande: **22.07.1981**
(21) Numéro de dépôt: 81440001.6
(22) Date de dépôt: 07.01.1981
(51) Int. Cl.: F24B 1/18, F24B 9/04

(54) **Cheminée à foyer ouvert et foyer fermé incorporé dans le socle**

(30) Priorité: 08.01.1980 FR 8000351
(71) Demandeur: Kienzler, Eugène, F-68460 Lutterbach (FR)
(72) Inventeur: Kienzler, Eugène, F-68460 Lutterbach (FR)
(74) Mandataire: Nithardt, Roland

(57) **Abrégé**

La cheminée I comporte un foyer ouvert 2, un manteau 3 et un socle 7 dans lequel est aménagé un foyer fermé 9 séparé du foyer ouvert 2 par une plaque foyère amovible 10. Le foyer ouvert est raccordé à un conduit de cheminée 4 et le foyer fermé 9 est relié à un conduit indépendant 18. Des serpentins 13 se prolongent sous une banquette 8 adjacente au socle 7.

## Description

La présente invention concerne une cheminée à foyer ouvert surmontée d'un manteau et connectée à un premier conduit de cheminée.

Les cheminées à foyer ouvert connues, ont habituellement un rendement extrêmement médiocre, du fait qu'une grande proportion de la chaleur produite par la combustion s'échappe par le conduit de cheminée disposé à la verticale du foyer. Pour remédier à cet inconvénient, certains constructeurs ont proposé d'installer dans le foyer ouvert un ensemble de serpentins métalliques prévus pour permettre la circulation d'eau et reliés à un réservoir d'accumulation qui stocke les calories récupérées au niveau du foyer. D'autres ont imaginé des plaques de cheminée ou des chenets à circulation d'eau, ou des combinaisons plus ou moins complexes de ces différents éléments. Bien que l'efficacité de certains de ces systèmes ne puisse pas être mise en doute, l'aspect esthétique de telles installations est souvent déplorable, à tel point que l'harmonie esthétique de toute la cheminée est détruite.

La présente invention se propose de remédier à cet inconvénient en réalisant une cheminée à foyer ouvert à la fois très esthétique et très rentable sur le plan calorifique.

Dans ce but, la cheminée selon l'invention est caractérisée en ce qu'un second foyer fermé est aménagé dans son socle. Selon une forme de réalisation préférentielle, le second foyer fermé est raccordé à un second conduit de fumée séparé du premier conduit. Le foyer fermé est de préférence disposé en-dessous du foyer ouvert et séparé de ce dernier par une plaque foyère amovible. Il comporte un serpentin métallique destiné à récupérer une partie des calories produites par la combustion dans ce foyer, ce serpentin s'étendant sous la banquette prévue dans le prolongement du socle de la cheminée. Le serpentin peut être connecté soit à un accumulateur de calories extérieur soit à un ou plusieurs radiateurs dispersés dans l'appartement ou la maison. Le support de la banquette peut comporter une ou plusieurs bouches à air à ouverture réglable communiquant avec l'espace intérieur chauffé par le serpentin disposé sous cette banquette.

La présente invention sera mieux comprise en référence à la description d'un exemple de réalisation et du dessin annexé dans lequel la figure 1 représente une vue frontale en coupe d'une cheminée selon l'invention,
la figure 2 représente une vue de côté en coupe de la cheminée représentée par la figure 1, et
la figure 3 est une vue en coupe horizontale selon le plan A de la figure 1.

En référence aux figures, la cheminée désignée par la référence générale 1 comporte un foyer ouvert 2 surmonté d'un manteau 3 et communiquant avec un premier conduit de cheminée 4 destiné à évacuer la fumée provenant de la combustion dans le foyer ouvert 2. Un clapet-5 connu en soi et actionné par une manette 6 permet d'obturer partiellement ou totalement le conduit de fumé 4. Le socle 7 de la cheminée comporte une banquette latérale 8 et contient sous le foyer ouvert 2 un foyer fermé 9 séparé du foyer 2 par une plaque foyère 10. Ce foyer fermé est de préférence construit en briques réfractaires et comporte à sa base un canal 11 d'évacuation des cendres combiné avec une arrivée d'air comportant par exemple un clapet 12 de prise directe facilitant l'allumage. Bien entendu ce système pourrait être remplacé par un simple tiroir à cendre comportant une grille et un clapet d'entrée d'air prévu à l'avant du socle de la cheminée.

A l'intérieur du foyer 9 se trouve un réseau de serpentins 13 qui se prolonge sous la banquette en 14 pour permettre une circulation d'eau destinée à chauffer des accumulateurs 15 et 16 ou pouvant être raccordé à des radiateurs ou des accumulateurs extérieurs (non représentés). Des bouches à air réglables sont de préférence ménagées dans le support de la banquette pour restituer la chaleur accumulée par cette construction. Un orifice 17 de ramonage est disposé sur le côté du support de la banquette.

Pour que le foyer fermé 9 puisse fonctionner de façon indépendante de la cheminée à foyer ouvert, un second conduit d'évacuation de la fumée 18 entièrement séparé du conduit 4, est raccordé au foyer fermé 9.

s Selon les aménagements prévus, cette cheminée peut être utilisée comme système de chauffage à pulsion d'air chaud, avec ou sans ventilateur mécanique, lorsqu'on prélève l'air chauffé sous la banquette et qu'on l'utilise pour chauffer une ou plusieurs pièces de la maison. Grâce aux accumulateurs réfractaires 15 et 16 disposés sous la banquette, cette cheminée peut être utilisée comme système de chauffage à accumulation, les bouches d'air réglables pouvant restituer la chaleur pendant un temps déterminé après l'arrêt de la combustion. Lorsque des portes appropriées sont aménagées dans le support de la banquette, les accumulateurs peuvent être retirés, et l'espace ainsi libéré peut être utilisé comme four de cuisson.

Bien entendu le dessus de la banquette est chauffant. Par ailleurs, la plaque foyère qui sépare le foyer ouvert du foyer fermé 9 peut être utilisée pour la cuisson. Grâce aux deux conduits d'évacuation de la fumée indépendants, les deux foyers peuvent être utilisés soit simultanément soit séparément. La plaque foyère 10 étant de préférence amovible, les braises restant dans le foyer ouvert peuvent être descendues dans le foyer fermé et continuer à se consummer tout en chauffant la maison sans risque d'incendie par projection d'escarbilles. A ce moment, le clapet de tirage 5 du foyer ouvert peut être fermé complètement évitant ainsi les déperditions énormes de chaleur entraînées vers l'extérieur.

Pour accroître la rentabilité de cette cheminée il serait encore possible d'adjoindre un système classique de récupération monté dans le foyer ouvert. Cependant, cette adjonction n'est pas recommandée pour les raisons évoquées précédemmant, étant donné que la combinaison foyer fermé et foyer ouvert ne modifie en rien l'esthétique de la cheminée à feu ouvert quelque soit son style et son mode de réalisation.

Pour faire fonctionner simultanément les deux foyers, il suffit de charger préalablement le foyer intérieur du combustible choisi, d'allumer le foyer ouvert supérieur, de faire glisser la plaque foyère vers l'avant pour faire tomber quelques braises dans le foyer fermé et de repousser la plaque foyère à sa place en réglant le tirage au moyen des différents clapets d'arrivée d'air prévus à cet effet.

Dans un immeuble possédant un circuit de chauffage par radiateurs à eau chaude, le serpentin 13 est de préférence raccordé à ce circuit et assure une partie ou la totalité du chauffage de l'eau en circulation. Une pose d'air 19 est de préférence ménagée dans le canal 11 qui sert également à évacuer les cendres, cette prise d'air étant commandée automatiquement par un dispositif thermostatique 20 connecté sur le circuit de chauffage. Selon la température de l'eau, le degré d'ouverture de la prise d'air permettra d'augmenter ou de diminuer l'intensité de la combustion dans le foyer 9.

## Revendications

1. Cheminée à foyer ouvert, surmontée d'un manteau et raccordée à un premier conduit de cheminée, caractérisée en ce qu'elle comporte un second foyer fermé ménagé dans le socle de la cheminée.

2. Cheminée selon la revendication 1, caractérisée en ce que le foyer fermé est raccordé à un second conduit de cheminée séparé dudit premier conduit.

3. Cheminée selon la revendication 1, caractérisée en ce que le foyer fermé est disposé en-dessous du foyer ouvert, et séparé de ce dernier par une plaque foyère amovible.

4. Cheminée selon la revendication 1, caractérisée en ce que le foyer fermé comporte un serpentin métallique destiné à récupérer une partie des calories produites par la combustion dans ce foyer.

5. Cheminée selon la revendication 4, dans laquelle le socle est prolongé latéralement par une banquette, caractérisée en ce que le serpentin s'étend sous ladite banquette.

6. Cheminée selon la revendication 4, caractérisée en ce que le serpentin est agencé pour être connecté à au moins un accumulateur logé dans ladite banquette.

7. Cheminée selon la revendication 5, caractérisée en ce que le serpentin est agencé pour être connecté à au moins un radiateur et/ou un accumulateur extérieur.

8. Cheminée selon la revendication 5, caractérisée en ce qu'elle comporte au moins une bouche à air à ouverture réglable communiquant avec l'espace intérieur ménagé sous la banquette.
